# EUROPÄISCHE PATENTSCHRIFT

(11) **EP 3 037 617 B1**
(45) Veröffentlichungstag und Bekanntmachung des Hinweises auf die Patenterteilung: **24.04.2019**
(21) Anmeldenummer: 14200119.7
(22) Anmeldetag: 23.12.2014
(51) Int. Cl.: E06B 1/68, E06B 1/62

(54) **Anputzleiste mit Stützfüßen**
Plastering strip with support feet
Bande de crépissage dotée de pieds de support

(43) Veröffentlichungstag der Anmeldung: 29.06.2016
(73) Patentinhaber: Weroform GmbH, 74523 Schwäbisch Hall-Sulzdorf (DE)
(72) Erfinder: Becker, Silvan, 74535 Mainhard (DE)
(74) Vertreter: Wunderlich & Heim Patentanwälte Partnerschaftsgesellschaft mbB

(56) Entgegenhaltungen:
- EP-A2- 1 722 064
- EP-A2- 2 273 037
- DE-A1-102007 009 945
- DE-U1-202008 006 053

## Beschreibung

Die Erfindung betrifft eine Anputzleiste für eine Fuge zwischen einem Putz und einem Gebäudeteil, insbesondere einem Tür- oder Fensterrahmen nach dem Oberbegriff des Anspruchs 1. Eine solche Anputzleiste weist einen Leistengrundkörper mit einem Basissteg und mindestens einem Einputzsteg, welcher zum Verbinden mit dem Putz ausgebildet ist, einen Leistenfuß, welcher zur Anlage und Befestigung an dem Gebäudeteil ausgebildet ist, und einen Ausgleichsbalg auf, welcher einen Hohlraum umschließt und zwischen dem Basissteg des Leistengrundkörpers und dem Leistenfuß angeordnet und einstückig mit diesem ausgebildet ist.

Anputzleisten werden insbesondere unter dem Aspekt der Luft- und Witterungsdichte, insbesondere Starkregendichte, von Gebäuden als Ausführung des Übergangsbereichs zwischen Bauelementen, vorzugsweise in einem Eckbereich zwischen einem Tür- oder Fensterstock und dem angrenzenden Wandabschnitt angebracht. Hierbei wird die Anputzleiste auf dem Tür- beziehungsweise Fensterstock befestigt.

Die Anputzleiste soll eine sichere Verputzung zwischen dem Tür- oder dem Fensterstock und dem angrenzenden Wandabschnitt ermöglichen. Dabei entsteht an der Stoßstelle zwischen den unterschiedlichen Materialien eine flexible und vor allem wasserdichte Verbindung.

In der Regel treffen insbesondere im Übergangsbereich zwischen Türen und Fenster und dem umgebenden Wandbereich verschiedene Baustoffe aufeinander. Relative Materialbewegungen dieser Bauelemente, welche beispielsweise durch Temperaturschwankungen, Windlast oder sonstige physikalische Einflüsse entstehen können, gilt es, durch Beabstandung der Bauelemente zu ermöglichen und den Beabstandungsbereich durch das Vorsehen von Anputzleisten dichtend abzuschließen.

Eine gattungsgemäße flexible Anputzleiste, welche einen solchen Ausgleich von Materialbewegungen ermöglicht, ist beispielsweise aus der EP 2 784 259 A1 bekannt. Bei dieser Anputzleiste ist ein Ausgleichselement zwischen einem Leistenfuß und einem Leistengrundkörper gelagert, welcher Relativbewegungen zwischen Leistenfuß und Leistengrundkörper ausgleichen kann.

Der Ausgleichsbalg einer solchen Anputzleiste weist, insbesondere aufgrund der Eigenschaften des verwendeten Materials sowie der Ausgestaltung als flexibles Element, eine gewisse Instabilität auf. Dies kann zu unerwünschten Verformungen der Leiste bei Transport, Lagerung und Montage führen.

Die EP 2 273 037 A2 lehrt eine Anputzleiste mit einem Leistengrundkörper, welcher einen Quersteg und einen Einputzsteg aufweist. Weiterhin ist ein U-förmiger Abschnitt vorgesehen, welcher einen Querschenkel und zwei Seitenschenkel aufweist. Der Querschenkel, der Basissteg und die beiden Seitenschenkel umschließen gemeinsam einen Innenraum, in welchem kreuzförmig angeordnete Verbindungsstege angeordnet sind.

Aus der DE 10 2007 009 945 A1 geht eine Anputzleiste hervor, welche einen Blendrahmenanschlussbereich mit einem Verbindungsabschnitt und einem Stegabschnitt gebildet ist. Weiterhin weist die Anputzleiste Rahmenbefestigungsschenkel auf, welcher dem Verbindungsabschnitt gegenüber liegt und zur Anlage und Befestigung an dem Gebäudeteil ausgebildet ist. Zwischen dem Verbindungsabschnitt und dem Rahmenbefestigungsschenkel ist ein U-förmig ausgebildeter Anbindungsabschnitt vorgesehen, welcher einen hufeisenförmigen Hohlraum zu einer der vier Seiten hin begrenzt. Die weiteren Seiten des Hohlraums sind durch den Verbindungsabschnitt, den Rahmenbefestigungsschenkel sowie einen Stützkörper, wobei der Stützkörper an
dem Rahmenbefestigungsschenkel angeordnet und dem Anbindungsabschnitt gegenüber liegt.

Die DE 20 2008 006 053 U1 zeigt ein Putzanschlussprofil mit einem Leistengrundkörper, welcher einen Basissteg, einen Leistengrundkörper sowie einen Leistenfuß aufweist. Der Leistenfuß weist einen Steg auf. Der Ausgleichsbalg ist als Faltenbelag gebildet und zu zwei Seiten durch Federschenkel begrenzt. Zusammen mit einer Rahmenbefestigungsleiste sowie dem Basissteg des Leistengrundkörpers ist ein Hohlraum gebildet.

Aus der EP 1 722 064 A2 geht eine Anputzleiste mit einem Leistengrundkörper, mit einem Basissteg und einem Einputzsteg hervor, welchem ein Leistenfuß gegenüberliegend angeordnet ist. Zwischen dem Leistenfuß und dem Basissteg sind zwei Verbindungsstege angeordnet, welche den Basissteg mit dem Leistenfuß verbinden.

Der Erfindung liegt die **Aufgabe** zugrunde, eine Anputzleiste anzugeben, die es vermag, Relativbewegungen zwischen Bauelementen, insbesondere zwischen einem Tür- oder Fensterstock und einem angrenzenden Wandabschnitt, auszugleichen und gleichzeitig eine hohe Stabilität der Anputzleiste zu gewährleisten.

Die Aufgabe wird durch eine Anputzleiste mit den Merkmalen des Anspruchs 1 gelöst. Vorteilhafte Ausgestaltungen sind in den abhängigen Ansprüchen, der Beschreibung und den Figuren angegeben.

Ein Grundgedanke der Erfindung besteht darin, eine verbesserte Stabilität zwischen Leistengrundkörper und Leistenfuß einer Anputzleiste vor und/oder während der Installation der Anputzleiste zu ermöglichen, ohne wesentliche Einschränkungen der Flexibilität der Anputzleiste insgesamt in Kauf nehmen zu müssen. Die mindestens eine Stabilisierungsstrebe kann hierbei mit mindestens einem Punkt des Basisstegs oder des Leistenfußes in Kontakt stehen oder sich in ihrer jeweiligen unmittelbaren Nähe befinden. Dies kann übermäßigen Relativbewegungen und Verformungen von Basissteg zu Leistenfuß, insbesondere außerhalb einer Verbindungsachse von Leistengrundkörper und Leistenfuß, entgegenwirken. Relativbewegungen umfassen insbesondere solche Bewegungen von Leistenfuß zu Leistengrundkörper, welche quer zur Leistenlängsachse gerichtet sind. Beim Verputzen oder Einputzen der Leiste kann es zu einer asymetrischen Belastung der Leiste kommen, insbesondere wenn der Einputzsteg nicht ausreichend hinterfüllt ist.

Demnach kann die erfindungsgemäße Stabilisierungsstrebe einem Abknicken des Leistengrundkörpers gegenüber dem Leistenfuß beim Verputzen oder während des Transports vorbeugen. Ein Ausgleichsbalg im Sinne der Erfindung ist ein schlauchartiges Element, welches im Querschnitt einen inneren Hohlraum umschließt. Der Ausgleichsbalg kann an den Stirnseiten offen sein.

Der Ausgleichsbalg kann als durchgängig ausgestaltetes Element der Anputzleiste ausreichend Schutz gegen das Eindringen von Wasser zwischen Leistengrundkörper und Leistenfuß bieten, das durch Regenfälle, insbesondere durch Schlagregen, auf einer Seite der Anputzleiste auftreffen kann.

Eine Weiterbildung der Erfindung sieht vor, dass der Ausgleichsbalg schlauchartig oder faltenartig ausgebildet ist. Beide Ausgestaltungsformen erlauben eine einfache Herstellung der erfindungsgemäßen Anputzleiste beispielsweise als, durch Extrusion hergestelltes Endlosstückwerk, welches auf Bedarfslänge abgelängt werden kann. Gleichzeitig ermöglichen diese Ausgestaltungsformen des Ausgleichsbalgs im Montagezustand der Anputzleiste die Aufnahme von Kräften, wie sie bei Relativbewegungen von Gebäudeelementen auftreten, in besonders zuverlässiger Weise. Der Ausgleichsbalg kann jedoch auch jede andere beliebige Form aufweisen, welche dem Fachmann für die Aufnahme von Kräften durch den Ausgleichsbalg vorteilhaft erscheint.

In einer Ausführungsform ist es bevorzugt, dass der Ausgleichsbalg im Querschnitt rautenförmig mit vier Rautenseiten ausgebildet ist. Hierbei können zwei der Rautenseiten jeweils zum Basissteg, beziehungsweise zum Leistenfuß hin orientiert, ausgebildet sein. Die rautenförmige Ausgestaltung des Ausgleichsbalgs kann in besonders vorteilhafter Weise einen ungehinderten Kontakt der Stabilisierungsstrebe mit dem Basissteg beziehungsweise dem Leistenfuß ermöglichen.

Weiterhin ist es bevorzugt, dass mindestens zwei Stabilisierungsstreben vorgesehen sind, wobei jeweils mindestens eine Stabilisierungsstrebe an einer Vorderseite und einer Rückseite des Ausgleichsbalgs angeordnet ist. Somit können die mindestens zwei Stabilisierungsstreben am Ausgleichsbalg den Leistengrundkörper gegenüber dem Leistenfuß entlang ihrer Verbindungsachse in mehreren Raumrichtungen stabilisieren.

Besonders bevorzugt ist es nach der Erfindung, dass mindestens vier Stabilisierungsstreben vorgesehen sind, wobei jeweils mindestens zwei Stabilisierungsstreben an der Vorderseite und der Rückseite des Ausgleichbalgs angeordnet sind, und dass sich auf jeder Seite des Ausgleichsbalgs mindestens eine Stabilisierungsstrebe zu dem Basissteg und mindestens eine Stabilisierungsstrebe zu dem Leistenfuß erstreckt. Die weiteren Stabilisierungsstreben am Ausgleichsbalg können die Anputzleiste in weiteren Raumrichtungen stabilisieren und ermöglichen eine besonders vorteilhafte Aufnahme der auftretenden Kräfte bei Relativbewegungen zwischen Leistengrundkörper und Leistenfuß, wie sie insbesondere beim Verputzen auftreten können. Mit vier vorgesehenen Stabilisierungsstreben an dem Ausgleichsbalg kann demnach eine besonders vorteilhafte Stabilisierung von Leistengrundkörper zu Leistenfuß erreicht werden. Eine solche Anordnung kann somit mindestens zwei, vorzugsweise sechs Kontaktpunkte des Ausgleichsbalgs umfassen, die mindestens vier Stabilisierungsstreben mit Basissteg und Leistenfuß aufweisen, je nachdem, ob die mindestens vier Stabilisierungsstreben am Basissteg oder Leistenfuß anliegen oder sich in unmittelbarer Nähe zu ihnen befinden.

Eine besonders zweckmäßige Weiterbildung der Erfindung besteht darin, dass bei der Rautenform des Ausgleichsbalgs die Stabilisierungsstreben scherenartig in Verlängerung der Rautenseiten angeordnet sind. Bei einer solchen Anordnung kann die relative Orientierung der Stabilisierungsstreben zu Basissteg oder Leistenfuß vom rechten Winkel unterscheidbar sein. Dies ermöglicht ein besonders gutes Entlanggleiten der Stabilisierungsstreben an Basissteg oder Leistenfuß bei einer Relativbewegung von Leistenfuß und Basissteg. Grundsätzlich kann die Stabilisierungsstrebe an einer oder beiden Enden fest verbunden sein.

Nach einer Weiterbildung der Erfindung ist es vorteilhaft, dass die wenigstens eine Stabilisierungsstrebe an oder vor dem Leistenfuß beziehungsweise dem Basissteg endet, wobei ein freies Ende der Stabilisierungsstrebe gegenüber dem Leistenfuß beziehungsweise dem Basissteg verschiebbar ist. Das freie Ende der Stabilisierungsstrebe kann an dem Basissteg oder dem Leistenfuß anliegen oder sich in unmittelbarer Nähe dazu befinden. In beiden Fällen kann die wenigstens eine Stabilisierungsstrebe einer Materialermüdung des Ausgleichsbalgs durch Aufnahme von Kräften bei einer Relativbewegung von Leistengrundkörper und Fußkörper, insbesondere beim Verputzen oder Transport der Anputzleiste, entgegenwirken.

In einer weiteren Ausführungsform ist es bevorzugt, dass der Leistenfuß und der Basissteg jeweils in Längsrichtung der Anputzleiste eine Fugenebene aufspannen, wobei sich die Fugenebenen bei einer Ausgleichsbewegung des Ausgleichsbalgs etwa orthogonal zueinander bewegen, und dass die wenigstens eine Stabilisierungsstrebe schräg zu den Fugenebenen angeordnet ist. Eine solche Ausgleichsbewegung kann eine Relativverschiebung von Leistengrundkörper und Fußkörper entlang ihrer Verbindungsachse abbilden. Die wenigstens eine Stabilisierungsstrebe kann durch seitliches abstützendes Entlanggleiten an Basissteg beziehungsweise Leistenfuß eine Relativbewegung von Leistengrundkörper und Fußkörper in Richtung der Fugenebenennormalen führen und stabilisieren. Dies kann sich besonders schonend auf die Materialintegrität des Ausgleichsbalgs auswirken.

Besonders zweckmäßig ist es nach der Erfindung, dass der Ausgleichsbalg aus einem weicheren Kunststoff als der Leistengrundkörper oder der Leistenfuß gebildet ist und dass die mindestens eine Stabilisierungsstrebe aus dem gleichen oder einem härteren Kunststoff als der des Ausgleichsbalgs ausgebildet ist. Die Ausbildung des Ausgleichsbalgs aus einem weicheren Kunststoff als der Leistengrundkörper kann es ermöglichen, Kräfte, welche aus Relativbewegungen zwischen angrenzenden Bauelementen entstehen und auf die Anputzleiste einwirken, zumindest teilweise durch den Ausgleichsbalg aufzunehmen. Dies kann sich materialschonend auf andere Elemente der Anputzleiste auswirken. Besonders zweckmäßig ist es, dass der Ausgleichsbalg aus einem Kunststoff mit elastomeren Eigenschaften gebildet ist. So kann eine besondere Langlebigkeit des Ausgleichbalgs erreicht werden. Die Stützwirkung der Stabilisierungsstrebe kann durch die Wahl des verwendeten Materials bedarfsgerecht angepasst werden. Bei der Verwendung von härteren Kunststoffen kann die Stabilisierungsstrebe ihre Stützfunktion besonders vorteilhaft entfalten. Bei der Ausbildung der erfindungsgemäßen Anputzleiste unter Verwendung verschiedener Kunststoffe kann diese beispielsweise in einem Koextrusionsverfahren hergestellt werden.

Weiterhin ist es nach einer Weiterbildung der Erfindung bevorzugt, dass in einem vorderen Bereich an dem Basissteg ein Sichtsteg vorgesehen ist, durch welchen im Bereich des Ausgleichsbalgs eine Schattenfuge gebildet ist. Der Sichtsteg kann einen Ausgleichsmechanismus, insbesondere den Ausgleichsbalg sowie die mindestens eine Stabilisierungsstrebe vor Schmutz und Witterungseinflüssen schützen. Der Sichtsteg kann aus demselben Material wie der Basissteg, jedoch auch aus einem anderen, vorzugsweise einem weicheren Kunststoff gebildet sein.

Eine besonders bevorzugte Weiterbildung der Erfindung kann darin bestehen, dass in einem vorderen Bereich an dem Basissteg eine Dichtlippe vorgesehen ist, welche sich zu dem Gebäudeteil hin erstreckt und einen Schutz vor Eintritt von Wasser und Schmutz in die Fuge bildet. Die Dichtlippe kann hierbei entweder alternativ oder ergänzend zum Sichtsteg vorgesehen sein. Die Dichtlippe kann einen besonders sicheren Schutz eines Ausgleichsmechanismus, insbesondere des Ausgleichsbalgs sowie der mindestens einen Stabilisierungsstrebe ermöglichen und einen bündigen Abschluss zu einem Bauelement, beispielsweise einem Tür- oder Fensterstock, bilden. Hierbei ist die Dichtlippe aus einem beliebigen Material, insbesondere einem Kunststoff, vorzugsweise einem weichelastischen oder flexiblen Kunststoff, gebildet. Alternativ kann die Beweglichkeit der Dichtlippe auch über einen Gelenkabschnitt in einem oberen Bereich in der Nähe der Befestigung der Dichtlippe gewährleistet sein. Hierbei ist es bevorzugt, dass die Dichtlippe über einen Gelenkabschnitt aus einem weichelastischen oder flexiblen Kunststoff mit dem Basissteg verbunden ist.

Die Erfindung wird nachfolgend anhand eines bevorzugten Ausführungsbeispiels weiter erläutert, welche in den beigefügten schematischen Zeichnungen dargestellt sind. Die einzige Figur zeigt:
eine Querschnittsansicht einer bevorzugten Ausführungsform einer Anputzleiste.

Die Anputzleiste 10 gemäß Fig. 1 ist durch Extrusion gefertigt und im Wesentlichen in einer länglichen Form ausgebildet, wobei sich die Längsachse in die Zeichnungsebene hinein erstreckt. Das Querschnittsprofil der Anputzleiste 10 ist entlang der gesamten Profillänge im Wesentlichen gleich. Die Anputzleiste 10 weist einen Fußkörper 20 mit einer Basisfläche 22 auf, an der die Anputzleiste 10 an einem Gebäudeelement, wie zum Beispiel einem Tür- oder Fensterstock oder einer Rolloschiene angebracht werden kann. Die Basisfläche 22 wird an das Gebäudeelement angelegt. Im Montagezustand wird die Anputzleiste 10 an der Anlagefläche des Gebäudeelementes befestigt. An der Basisfläche 22 ist hierfür eine Klebeschicht 21 angeordnet. Auf der Basisfläche 22 des Fußkörpers 20 ist ein Leistenfuß 24 vorgesehen, welcher den Fußkörper 20 nach einer innen liegenden Seite hin begrenzt. Die Basisfläche 22 kann aus einem beliebigen Material, beispielsweise einem Kunststoff bestehen, welches eine gute Verbindung der Basisfläche 22 mit der Klebefläche 21 und dem Leistenfuß 24 gewährleistet.

Weiterhin umfasst die Anputzleiste 10 einen Leistengrundkörper 11. Der Leistengrundkörper 11 umfasst einen Basissteg 14, welcher eine Längsachse aufweist, die sich in Längsrichtung der Anputzleiste 10 erstreckt. Der Basissteg 14 hat eine leicht geschwungene Form, die im Wesentlichen parallel zur Basisfläche 22 ausgerichtet ist und spannt eine Fugenebene auf, welche im Wesentlichen parallel zum Leistenfuß 24 verläuft. Auf der rechten Seite ist ein Sichtsteg 19 im Wesentlichen orthogonal zur Ausrichtung der Fugenebene der Basisfläche ausgebildet und verläuft im Montagezustand in Richtung eines beispielsweise Tür- oder Fensterstocks. Der Sichtsteg 19 begrenzt gemeinsam mit dem Leistenfuß 24 die Schattenfuge 23, welche sich entlang der Anputzleiste 10 als Öffnung zu einem Ausgleichsbereich der Anputzleiste 10 erstreckt. Der Ausgleichsbereich umfasst insbesondere einen elastischen Ausgleichsbalg 30, welcher sich entlang der Anputzleiste 10 als Ausgleichselement erstreckt.

Weiterhin umfasst der Leistengrundkörper 11 in einem vorderen Bereich der Anputzleiste 10 einen kleineren Einputzsteg 12, welcher etwa orthogonal zur Fugenebene des Basisstegs 14 und entgegengesetzt zum Sichtsteg 19 verläuft. Sobald die Putzarbeiten beendet sind, ist der äußere, kleinere Einputzsteg 12 im Wesentlichen entlang einer äußeren Oberfläche einer Putzschicht angeordnet. Weiterhin ist an dem Basissteg 14 links vom kleineren Einputzsteg 12 etwa mittig ein in Längsrichtung ausgebildeter größerer Einputzsteg 13 vorgesehen. Der größere Einputzsteg 13 ist in einem unteren Bereich ähnlich ausgebildet wie der kleinere Einputzsteg 12 und erstreckt sich im weiteren Verlauf abgewinkelt in Längsrichtung schräg nach links, im Montagezustand beispielsweise in Richtung einer Wand. Der größere Einputzsteg 13 ist durch einen oberen Bereich 17, welcher sich in etwa parallel zur Ausrichtung der Fugenebene des Basisstegs 14 nach links erstreckt, abgeschlossen. Der innere größere Einputzsteg 13 hat die Funktion, eine Abzugsfläche für eine erste, innere Putz- oder Spachtelschicht bereitzustellen. Die Anputzleiste kann auch grundsätzlich weitere Einputzstege aufweisen.

In einem vorderen Bereich ist als Erweiterung des Basisstegs 14 eine Abzugskante 15 vorgesehen, an welcher eine Schutzlasche 16 angeordnet ist. Die Schutzlasche 16 erstreckt sich im Montagezustand in Richtung der Tür- oder Fensterfläche und ist so an der Abzugskante 15 ausgebildet, dass die Schutzlasche 16 definiert an der Abzugskante 15 abtrennbar ist. Die Schutzlasche 16 kann, nachdem die Verputzarbeiten beendet wurden, von der Abzugskante 15 abgetrennt werden. Um den Abtrennvorgang zu erleichtern, kann zwischen dem Leistengrundkörper 11 und der Schutzlasche 16 eine Sollbruchstelle, insbesondere in Form einer Materialschwächung vorgesehen sein. Die Schutzlasche 16 kann an der Sollbruchstelle auch elastisch mit der Abzugskante 15 verbunden sein. Grundsätzlich ist es möglich, die Schutzlasche 16 an einer beliebigen Stelle der Anputzleiste 10, insbesondere am Leistengrundkörper 11, in einem vorderen Bereich vorzusehen.

An der Schutzlasche 16 kann eine Schutzfolie zum Schutz der Tür- oder Fensterfläche angebracht werden. Hierzu ist auf der Schutzlasche 16 ein Klebeelement 18 aufgebracht. Das Klebeelement 18 kann zum Beispiel ein Klebeband, insbesondere ein doppelseitiges Klebeband, sein.

Das Klebeelement 18 ist zur Aufnahme von Plastikfolien oder anders gearteten Schutzmaßnahmen zum Schutz von Bauelementen vor Verschmutzungen bei Verputzungsarbeiten, beispielsweise von Fenstern, vorgesehen. Das Klebeelement 18 ist auf einer Seite der Schutzlasche 16 vorgesehen, die im Montagezustand der Anputzleiste 10 der Anlagefläche des Gebäudeelementes abgewandt ist. Die Schutzlasche 16 weist eine geschwungene Form auf und verläuft im Bereich der Klebeschicht im Wesentlichen parallel zum Leistenfuß 24 und der Fugenebene des Basisstegs 14. Weiterhin weist die Schutzlasche 16 vorzugsweise eine im Wesentlichen gleichbleibende Dicke oder Stärke auf.

Der elastische Ausgleichsbalg 30 hat die Funktion, im Montagezustand Relativbewegungen zwischen verschiedenen Bauelementen durch Ausgleichsbewegungen von Leistenfuß 24 zu Basissteg 14 in etwa entlang der Normalen der Fugenebene des Basisstegs 14, demnach in etwa entlang der Verbindungsachse zwischen Leistenfuß 24 und Basissteg 14 flexibel zu kompensieren. Der Ausgleichsbalg 30 ist auf diese Funktion jedoch nicht beschränkt. Er ist zwischen Basissteg 14 und Leistenfuß 24 angeordnet und durch vier Seiten rautenförmig und hohl ausgebildet. Jeweils zwei Seiten der Rautenform zeigen zu Basissteg 14 oder Leistenfuß 24. Vorzugsweise besteht der elastische Ausgleichsbalg 30 aus einem weichelastischen oder flexiblen Material, insbesondere einem weichen Kunststoff und dient dazu, den Leistengrundkörper 11 gegenüber dem Leistenfuß 24 elastisch bewegbar zu lagern. In jeweils einem Übergangsbereich zwischen zwei benachbarten Seiten der Rautenform des elastischen Ausgleichsbalgs 30 steht dieser mit dem Basissteg 14 beziehungsweise dem Leistenfuß 24 etwa mittig in Kontakt.

In Verlängerungen der einzelnen Rautenseiten des elastischen Ausgleichsbalgs 30 sind Stabilisierungsstreben 31 scherenartig in zwei entgegengesetzt liegenden Richtungen etwa nach rechts und links seitlich ausgebildet. Die freien Enden der Stabilisierungsstreben 31 stehen in Kontakt mit dem Basissteg 14 beziehungsweise dem Leistenfuß 24 und können so den elastischen Ausgleichsbalg 30 bei der Kompensation von Kräften quer, beziehungsweise in der Normalen zum Leistenfuß 24 sowie bei anderen Relativbewegungen von Leistenfuß zu Leistengrundkörper 11, unterstützen. Weiterhin können die Stabilisierungsstreben 31 einem Abknicken des Leistengrundkörpers 11 gegenüber dem Leistenfuß 24 entgegenwirken, was sich schonend auf den Verbindungspunkt des rautenförmigen Ausgleichsbalgs 30 mit dem Leistenfuß 24 und dem Basissteg 14 auswirken kann. Die freien Enden der Stabilisierungsstreben 31 sind gegenüber dem Basissteg 14 und dem Leistenfuß 24 frei beweglich gelagert und stehen mit selbigen in Kontakt.

Somit steht der Ausgleichsbalg 30 gemeinsam mit den Stabilisierungsstreben 31 in einer Ruheposition ohne äußere Krafteinwirkung gegenüber Leistenfuß 24 und Basissteg 14 mit mindestens sechs Kontaktbereichen in Berührung.

## Patentansprüche

1. Anputzleiste (10) für eine Fuge zwischen einem Putz und einem Gebäudeteil, insbesondere einem Tür- oder Fensterrahmen, mit
- einem Leistengrundkörper (11) mit einem Basissteg (14) und mindestens einem Einputzsteg (13), welcher zum Verbinden mit dem Putz ausgebildet ist,
- einem Leistenfuß (24), welcher zur Anlage und Befestigung an dem Gebäudeteil ausgebildet ist, und
- einem Ausgleichsbalg (30), welcher einen Hohlraum umschließt und zwischen dem Basissteg (14) des Leistengrundkörpers (11) und dem Leistenfuß (24) angeordnet und einstückig mit diesen ausgebildet ist,
**dadurch gekennzeichnet,**
- **dass** der Ausgleichsbalg schlauchartig gestaltet ist und einen inneren Hohlraum umschließt und
- **dass** an dem Ausgleichsbalg (30) wenigstens eine Stabilisierungsstrebe (31) angeordnet ist, welche sich von einer Außenseite des Ausgleichsbalgs (30) weg zu dem Basissteg (14) oder dem Leistenfuß (24) erstreckt.

2. Anputzleiste nach Anspruch 1,
**dadurch gekennzeichnet,**
**dass** der Ausgleichsbalg (30) faltenartig ausgebildet ist.

3. Anputzleiste nach Anspruch 1 oder 2,
**dadurch gekennzeichnet,**
**dass** der Ausgleichsbalg (30) im Querschnitt rautenförmig mit vier Rautenseiten ausgebildet ist.

4. Anputzleiste nach einem der Ansprüche 1 bis 3,
**dadurch gekennzeichnet,**
**dass** mindestens zwei Stabilisierungsstreben (31) vorgesehen sind, wobei jeweils mindestens eine Stabilisierungsstrebe (31) an einer Vorderseite und einer Rückseite des Ausgleichbalgs (30) angeordnet ist.

5. Anputzleiste nach einem der Ansprüche 1 bis 4,
**dadurch gekennzeichnet,**
**dass** mindestens vier Stabilisierungsstreben (31) vorgesehen sind, wobei jeweils mindestens zwei Stabilisierungsstreben (31) an der Vorderseite und der Rückseite des Ausgleichsbalgs (30) angeordnet sind, und
**dass** sich auf jeder Seite von dem Ausgleichsbalg (30) mindestens eine Stabilisierungstrebe (31) zu dem Basissteg (14) und mindestens eine Stabilisierungsstrebe (31) zu dem Leistenfuß (24) erstreckt.

6. Anputzleiste nach Anspruch 3 und optional nach einem der Ansprüche 4 oder 5,
**dadurch gekennzeichnet,**
**dass** bei der Rautenform des Ausgleichsbalgs (30) die Stabilisierungsstreben (31) scherenartig in Verlängerung der Rautenseiten angeordnet sind.

7. Anputzleiste nach einem der Ansprüche 1 bis 3,
**dadurch gekennzeichnet,**
**dass** die wenigstens eine Stabilisierungsstrebe (31) an oder vor dem Leistenfuß (24) beziehungsweise dem Basissteg (14) endet, wobei ein freies Ende der Stabilisierungsstrebe (31) gegenüber dem Leistenfuß (24) beziehungsweise dem Basissteg (14) verschiebbar ist.

8. Anputzleiste nach einem der Ansprüche 1 bis 3,
**dadurch gekennzeichnet,**
**dass** der Leistenfuß (24) und der Basissteg (14) jeweils in Längsrichtung der Anputzleiste (10) eine Fugenebene aufspannen, wobei sich die Fugenebenen bei einer Ausgleichsbewegung des Ausgleichsbalgs (30) etwa orthogonal zueinander bewegen, und
**dass** die wenigstens eine Stabilisierungsstrebe (31) schräg zu den Fugenebenen angeordnet ist.

9. Anputzleiste nach einem der Ansprüche 1 bis 8,
**dadurch gekennzeichnet,**
**dass** der Ausgleichsbalg (30) aus einem weicheren Kunststoff als der Leistengrundkörper (11) oder der Leistenfuß (24) gebildet ist und
**dass** die mindestens eine Stabilisierungsstrebe (31) aus dem gleichen oder einem härteren Kunststoff als der des Ausgleichsbalgs (30) ausgebildet ist.

10. Anputzleiste nach einem der Ansprüche 1 bis 9,
**dadurch gekennzeichnet,**
**dass** in einem vorderen Bereich an dem Basissteg (14) ein Sichtsteg (19) vorgesehen ist, durch welchen im Bereich des Ausgleichsbalgs (30) eine Schattenfuge (23) gebildet ist.

11. Anputzleiste nach einem der Ansprüche 1 bis 10,
**dadurch gekennzeichnet,**
**dass** in einem vorderen Bereich an dem Basissteg (14) eine Dichtlippe vorgesehen ist, welche sich zu dem Gebäudeteil erstreckt und einen Schutz vor Eintritt von Wasser und Schmutz in die Fuge bildet.

12. Anputzleiste nach Anspruch 11,
**dadurch gekennzeichnet,**
**dass** die Dichtlippe über einem Gelenkabschnitt aus einem Weichkunststoff mit dem Basissteg (14) verbunden ist.

## Claims

1. Plastering strip (10) for a joint between a plaster and a part of a building, in particular a door or window frame, having
- a strip base body (11) with a base bar (14) and at least one plaster bar (13) which is designed for connection with the plaster,
- a strip foot (24) which is designed for being applied to and fixed on the part of the building and
- a compensating bellows (30) which encloses a cavity and is arranged between the base bar (14) of the strip base body (11) and the strip foot (24) and is designed integrally with these,
**characterized in that**
- the compensating bellows is of hose-like design and encloses an inner cavity and
- **in that** on the compensating bellows (30) at least one stabilizing strut (31) is arranged which extends away from an external side of the compensating bellows (30) towards the base bar (14) or the strip foot (24).

2. Plastering strip according to claim 1,
**characterized in that**
the compensating bellows (30) is of fold-like design.

3. Plastering strip according to claim 1 or 2,
**characterized in that**
in cross-section the compensating bellows (30) is of rhomboid design with four rhombic sides.

4. Plastering strip according to any one of claims 1 to 3,
**characterized in that**
at least two stabilizing struts (31) are provided, wherein at least one stabilizing strut (31) is in each case arranged on a front side and a rear side of the compensating bellows (30).

5. Plastering strip according to any one of claims 1 to 4,
**characterized in that**
at least four stabilizing struts (31) are provided, wherein at least two stabilizing struts (31) are in each case arranged on the front side and the rear side of the compensating bellows (30), and
**in that** on each side of the compensating bellows (30) at least one stabilizing strut (31) extends towards the base bar (14) and at least one stabilizing strut (31) extends towards the strip foot (24).

6. Plastering strip according to claim 3 and optionally according to any one of claims 4 or 5,
**characterized in that**
in the rhomboid shape of the compensating bellows (30) the stabilizing struts (31) are arranged in a scissor-like manner in the extension of the rhombic sides.

7. Plastering strip according to any one of claims 1 to 3,
**characterized in that**
the at least one stabilizing strut (31) ends at or before the strip foot (24) or the base bar (14), wherein a free end of the stabilizing strut (31) is displaceable with respect to the strip foot (24) or the base bar (14).

8. Plastering strip according to any one of claims 1 to 3,
**characterized in that**
the strip foot (24) and the base bar (14) each span a joint plane in the longitudinal direction of the plasting strip (10), wherein the joint planes move approximately orthogonally to each other in the case of a compensating movement of the compensating bellows (30), and
**in that** the at least one stabilizing strut (31) is arranged in an inclined manner to the joint planes.

9. Plastering strip according to any one of claims 1 to 8,
**characterized in that**
the compensating bellows (30) is formed of a softer plastic than the strip base body (11) or the strip foot (24) and
**in that** the at least one stabilizing strut (31) is designed of the same or a harder plastic than that of the compensating bellows (30).

10. Plastering strip according to any one of claims 1 to 9,
**characterized in that**
on the base bar (14) in a front region thereof a visible bar (19) is provided, by which a shadow joint (23) is formed in the region of the compensating bellows (30).

11. Plastering strip according to any one of claims 1 to 10,
**characterized in that**
on the base bar (14) in a front region thereof a sealing lip is provided which extends towards the part of the building and forms a protection against the entry of water and dirt into the joint.

12. Plastering strip according to claim 11,
**characterized in that**
the sealing lip is connected to the base bar (14) via an articulated section of a soft plastic.

## Revendications

1. Bande de crépissage (10) pour un joint entre un crépi et une partie de bâtiment, en particulier un cadre de porte ou de fenêtre, avec
- un corps de base de bande (11), avec une branche de base (14) et au moins une branche de crépi (13), lequel est réalisé pour la liaison au crépi,
- un pied de bande (24), lequel est réalisé pour l'application et la fixation sur la partie de bâtiment, et
- un soufflet de compensation (30), lequel entoure une cavité et est agencé entre la branche de base (14) du corps de base de bande (11) et le pied de bande (24) et réalisé d'un seul tenant avec ceux-ci,
**caractérisée en ce**
- **que** le soufflet de compensation est conçu en forme de tuyau et entoure une cavité intérieure et
- **qu'**au niveau du soufflet de compensation (30), au moins une entretoise de stabilisation (31) est agencée, laquelle s'étend en s'éloignant d'un côté extérieur du soufflet de compensation (30) vers la branche de base (14) ou le pied de bande (24).

2. Bande de crépissage selon la revendication 1,
**caractérisée en ce**
**que** le soufflet de compensation (30) est réalisé de manière plissée.

3. Bande de crépissage selon la revendication 1 ou 2,
**caractérisée en ce**
**que** le soufflet de compensation (30) est réalisé avec une section transversale en forme de losange avec quatre côtés de losange.

4. Bande de crépissage selon l'une quelconque des revendications 1 à 3,
**caractérisée en ce**
**qu'**au moins deux entretoises de stabilisation (31) sont prévues, dans laquelle respectivement au moins une entretoise de stabilisation (31) est agencée au niveau d'un côté avant et d'un côté arrière du soufflet de compensation (30).

5. Bande de crépissage selon l'une quelconque des revendications 1 à 4,
**caractérisée en ce**
**qu'**au moins quatre entretoises de stabilisation (31) sont prévues, dans laquelle respectivement au moins deux entretoises de stabilisation (31) sont agencées au niveau du côté avant et du côté arrière du soufflet de compensation (30), et
**que** de chaque côté du soufflet de compensation (30), au moins une entretoise de stabilisation (31) s'étend vers la branche de base (14) et au moins une entretoise de stabilisation (31) s'étend vers le pied de bande (24).

6. Bande de crépissage selon la revendication 3 et facultativement selon l'une quelconque des revendications 4 ou 5,
**caractérisée en ce**
**que**, pour la forme de losange du soufflet de compensation (30), les entretoises de stabilisation (31) sont agencées en forme de ciseau dans le prolongement des côtés de losange.

7. Bande de crépissage selon l'une quelconque des revendications 1 à 3,
**caractérisée en ce**
**que** l'au moins une entretoise de stabilisation (31) se termine au niveau ou devant le pied de bande (24) ou bien de la branche de base (14), une extrémité libre de l'entretoise de stabilisation (31) étant déplaçable par rapport au pied de bande (24) ou bien de la branche de base (14).

8. Bande de crépissage selon l'une quelconque des revendications 1 à 3,
**caractérisée en ce**
**que** le pied de bande (24) et la branche de base (14) définissent respectivement dans le sens longitudinal de la bande de crépissage (10) un plan de joint, dans laquelle les plans de joint se déplacent à peu près orthogonalement l'un par rapport à l'autre lors d'un mouvement de compensation du soufflet de compensation (30), et
**que** l'au moins une entretoise de stabilisation (31) est agencée en biais par rapport aux plans de joint.

9. Bande de crépissage selon l'une quelconque des revendications 1 à 8,
**caractérisée en ce**
**que** le soufflet de compensation (30) est formé d'un plastique plus souple que le corps de base de bande (11) ou le pied de bande (24) et
**que** l'au moins une entretoise de stabilisation (31) est réalisée du même plastique ou d'un plastique plus dur que celui du soufflet de compensation (30).

10. Bande de crépissage selon l'une quelconque des revendications 1 à 9,
**caractérisée en ce**
**qu'**une branche visible (19), par laquelle un joint creux (23) est formé dans la zone du soufflet de compensation (30), est prévue dans une zone avant au niveau de la branche de base (14).

11. Bande de crépissage selon l'une quelconque des revendications 1 à 10,
**caractérisée en ce**
**qu'**une lèvre d'étanchéité, laquelle s'étend vers la partie de bâtiment et forme une protection contre une entrée d'eau et de saleté dans le joint, est prévue dans une zone avant au niveau de la branche de base (14).

12. Bande de crépissage selon la revendication 11,
**caractérisée en ce**
**que** la lèvre d'étanchéité est reliée à la branche de base (14) par le biais d'une section d'articulation en un plastique souple.
